# DEMANDE DE BREVET EUROPEEN

(11) **EP 1 262 284 A1**
(43) Date de publication de la demande: **04.12.2002**
(21) Numéro de dépôt: 02356098.0
(22) Date de dépôt: 30.05.2002
(51) Int. Cl.: B24D 7/16, B24B 45/00, B24B 7/22, B24B 23/02

(54) **Plateaux diamant abrasif pour outils de surfacage**

(30) Priorité: 31.05.2001 FR 0107342
(71) Demandeur: Fema S.A., Zone Industrielle, 42640 Saint Romain la Motte (FR)
(72) Inventeur: Bottazzi, Marc, 42120 Saint Vincent DeBoisset (FR)
(74) Mandataire: Dupuis, François

(57) **Abrégé**

Ce plateau est remarquable en ce qu'il est agencé dans sa paroi de fond avec une ouverture circulaire (1b) prolongée par une découpe profilée (lg) communiquante, créant une forme globale (f) non circulaire autorisant ainsi l'insertion intermédiaire sur l'axe moteur d'un disque d'accouplement (2) complémentaire et d'entraînement agencé sur la face (2b) en regard de la paroi extérieure du plateau avec une forme en saillie (2c - 2d) complémentaire comprenant une portée circulaire (2c) en débordement prolongée par une forme complémentaire (2d) et ayant une profondeur (p) correspondant à l'épaisseur (e) de la paroi de fond du plateau, et susceptible de s'engager et se centrer dans la découpe et l'ouverture établies sur ladite paroi du plateau diamant, afin de permettre un accouplement en vue de l'entraînement en rotation dudit plateau diamant.

## Description

L'invention se rattache au secteur technique de l'outillage électroportatif et plus spécifiquement des outils à meuler ou à poncer destinés à surfacer des matériaux tels que béton et plâtre.

Selon l'art antérieur connu du déposant, les plateaux diamant sont représentés par exemple figure 1 et sont considérés comme des accessoires à différents appareils à surfacer tels que des ponceuses dites girafes incluant une aspiration avec aspirateur synchronisé à démarrage ou arrêt automatique, ou bien des meuleuses à béton.

Les plateaux diamant sont montés serrés sur l'axe moteur du mandrin à l'aide d'un ensemble boulon-vis de serrage. A cet effet, un plateau diamant du type précité est représenté aux dessins, figure 1, et est référencé par (1). Il se présente sous forme d'un disque, avec une paroi de fond (1a) d'appui et de positionnement d'un moyen de serrage. Ladite paroi de fond comprend une ouverture centrale circulaire (1b) pour permettre le passage à cet effet dudit moyen de serrage, ladite paroi se prolongeant ensuite par une paroi (1c) intermédiaire de configuration partiellement sphérique munie d'ouvertures (1d) pour l'écoulement des poussières puis par une couronne périphérique (1e) parallèle à la paroi de fond. Cette couronne reçoit une pluralité de dents (1f) abrasives disposées de manière régulière sur la périphérie de la couronne et intérieurement à celle-ci dans des cercles concentriques.

Le problème posé par ce type de plateaux, dans des applications particulières de surfaçage du béton et du plâtre, réside dans des effets de patinage lors de l'opération de surfaçage. Il se produit en effet un différentiel de vitesses entre le plateau diamant et l'arbre moteur, entraînant une dégradation du plateau diamant, du mandrin support de l'axe moteur, ainsi que de l'axe fileté de l'axe moteur entraînant des difficultés supplémentaires au démontage.

Un autre problème réside dans le fait que la poussière et les résidus résultant de l'opération de surfaçage peuvent s'accumuler autour du moyen de serrage et de blocage de sorte que l'enlèvement du plateau est peu pratique. Il y a en effet des grains de poussière qui s'incrustent dans la matière, et dans l'espace formé entre le moyen de serrage et la paroi, de sorte à créer une telle gêne.

Le but recherché selon l'invention était donc de remédier aux inconvénients précités.

Selon une première caractéristique de l'invention, le plateau diamant abrasif est remarquable en ce qu'il est agencé dans sa paroi de fond avec une ouverture circulaire prolongée par une découpe profilée communiquante, créant une forme globale non circulaire, autorisant ainsi l'insertion intermédiaire sur l'axe moteur d'un disque d'accouplement complémentaire et d'entraînement agencé sur la face en regard de la paroi extérieure du plateau avec une forme en saillie complémentaire susceptible de s'engager et se centrer dans la découpe et l'ouverture établies sur ladite paroi du plateau diamant, afin de permettre un accouplement en vue de l'entraînement en rotation dudit plateau diamant.

Ainsi, selon l'invention, le disque intermédiaire d'accouplement supprime les effets de patinage précités et le plateau abrasif tourne à la même vitesse que l'axe moteur, et il n'y a plus de détérioration des plateaux résultant des forces liées à son montage.

Pour fixer l'objet de l'invention, on le décrit maintenant d'une manière non limitative illustrée aux figures des dessins :
- la figure 1 est une vue en perspective d'un plateau diamant, selon l'art antérieur,
- la figure 2 est une vue en perspective d'un plateau diamant, selon l'invention,
- la figure 3 est une vue d'un montage du plateau diamant, selon l'invention, associé avec un disque intermédiaire,
- la figure 4 est une vue en coupe transversale, selon la ligne 3.3 de la figure 3.

Afin de rendre plus concret l'objet de l'invention, on le décrit maintenant d'une manière non limitative illustrée aux figures des dessins.

Le plateau diamant est référencé par (1), agencé de la manière décrite précédemment à l'exception de sa paroi de fond (1a) qui est agencée différemment.

Ladite paroi (1a) présente ainsi, en prolongement de son ouverture circulaire (1b), une forme complémentaire découpée (1g) débouchante dans l'ouverture (1b) précitée et de sorte à créer une forme globale (F) non circulaire. Cette forme globale non circulaire est susceptible de permettre l'ajustement d'un disque intermédiaire (2) qui présente une portée centrale taraudée (2a) pour permettre la liaison et l'ajustement sur l'axe moteur du mandrin de l'outil.

Le disque intermédiaire présente ainsi, sur sa face (2b) en regard de la paroi du plateau diamant, une portée circulaire en débordement (2c) dont la profondeur (p) correspond à l'épaisseur (c) de la paroi de fond du plateau diamant. Ladite portée se prolonge dans le même plan et épaisseur par une forme complémentaire (2d) qui est profilée de manière à s'engager et à s'accoupler directement dans la forme découpée (1g) correspondante de ladite paroi, et de l'ouverture (1b).

On a représenté, à titre non limitatif, une forme en saillie (2d) pouvant présenter une configuration circulaire complémentaire, mais toute autre forme peut être envisagée, l'essentiel étant d'assurer l'accouplement avec le plateau diamant.

Le disque intermédiaire présente, sur son autre face en prolongement, une autre portée (2e) qui est susceptible de venir en regard et s'associer avec l'axe moteur.

Ainsi, selon l'invention, le plateau abrasif qui est agencé en combinaison avec le disque intermédiaire offre de gros avantages.

Tout d'abord, la vitesse de rotation du plateau abrasif reste constante et il n'y a plus de différentiel de vitesse de rotation. L'interchangeabilité du plateau diamant est rendue aisée puisque les éléments de serrage viennent en appui sur la portée du disque intermédiaire. Le montage ou le démontage de l'ensemble est rendu aisé.

Le disque intermédiaire absorbe les efforts dus au travail du plateau abrasif sans qu'il y ait de transmission ensuite sur l'axe moteur de l'outil.

Les avantages ressortent bien de l'invention.

## Revendications

1. Plateau diamant abrasif du type en forme de disque avec une paroi de fond (la) d'appui et de positionnement d'un moyen de serrage, et comprenant une ouverture circulaire (1b), la paroi se prolongeant par une paroi (1c) intermédiaire puis par une couronne périphérique (le) parallèle à la paroi de fond et recevant une pluralité de dents (1f) abrasives,
**caractérisé en ce qu'**il est agencé dans sa paroi de fond avec une ouverture circulaire (1b) prolongée par une découpe profilée (1g) communiquante, créant une forme globale (f) non circulaire autorisant ainsi l'insertion intermédiaire sur l'axe moteur d'un disque d'accouplement (2) complémentaire et d'entraînement agencé sur la face (2b) en regard de la paroi extérieure du plateau avec une forme en saillie (2c - 2d) complémentaire comprenant une portée circulaire (2c) en débordement prolongée par une forme complémentaire (2d) et ayant une profondeur (p) correspondant à l'épaisseur (e) de la paroi de fond du plateau, et susceptible de s'engager et se centrer dans la découpe et l'ouverture établies sur ladite paroi du plateau diamant, afin de permettre un accouplement en vue de l'entraînement en rotation dudit plateau diamant.
